# EUROPÄISCHE PATENTSCHRIFT

(11) **EP 4 013 709 B1**
(45) Veröffentlichungstag und Bekanntmachung des Hinweises auf die Patenterteilung: **26.02.2025**
(21) Anmeldenummer: 20751585.9
(22) Anmeldetag: 12.08.2020
(51) Int. Cl.: B66B 1/40, B66B 5/00

(54) **VERFAHREN ZUM STEUERN EINER AUFZUGANLAGE UNTER VERWENDUNG EINES COMPUTERGESTEUERTEN MOBILEN GERÄTS**
METHOD FOR CONTROLLING AN ELEVATOR SYSTEM USING A COMPUTER-CONTROLLED MOBILE DEVICE
PROCÉDÉ DE COMMANDE D'UNE INSTALLATION D'ASCENSEUR À L'AIDE D'UN APPAREIL MOBILE COMMANDÉ PAR ORDINATEUR

(30) Priorität: 14.08.2019 EP 19191629
(43) Veröffentlichungstag der Anmeldung: 22.06.2022
(73) Patentinhaber: INVENTIO AG, 6052 Hergiswil (CH)
(72) Erfinder: WEIER, Andreas, 6055 Alpnach Dorf (CH); ZUMSTEG, David, 6374 Buochs (CH); DUSS, Reto, 6030 Ebikon (CH); OTT, Roman, 6410 Goldau (CH); INEICHEN, Steve, 6033 Buchrain (CH)
(74) Vertreter: Inventio AG
(86) Internationale Anmeldenummer: PCT/EP2020/072588
(87) Internationale Veröffentlichungsnummer: WO 2021/028462

(56) Entgegenhaltungen:
- WO-A1-2018/050470
- WO-A1-2018/198224
- JP-A- 2004 018 174
- JP-A- 2005 089 046
- JP-A- 2010 189 162

## Beschreibung

Die vorliegende Erfindung betrifft ein Verfahren zum Steuern einer Aufzuganlage unter Verwendung eines computergesteuerten mobilen Geräts. Ferner betrifft die Erfindung eine zum Durchführen des vorgeschlagenen Verfahrens ausgeführte Auswerteeinheit, eine Aufzuganlage, ein Computerprogrammprodukt sowie ein computerlesbares Medium mit einem solchen Computerprogrammprodukt.

Aufzüge dienen dazu, Personen oder Güter zwischen verschiedenen Stockwerken, oder Höhenniveaus, eines Gebäudes oder Bauwerks zu transportieren. Vor Inbetriebnahme eines Aufzugs ist es in der Regel erforderlich, die jeweiligen Haltepositionen einer Aufzugkabine an den einzelnen Stockwerken über eine Aufzugsteuerung so einzustellen, dass eine Türschwelle der Aufzugkabine in jeder Halteposition möglichst bündig mit einer Tür- oder Bodenschwelle des jeweiligen Stockwerks abschliesst.

Um die einzelnen Höhenabweichungen zwischen der Türschwelle der Aufzugkabine und den Tür- oder Bodenschwellen der Stockwerke zu messen, fährt üblicherweise ein Techniker mit der Aufzugkabine von Stockwerk zu Stockwerk und misst und notiert die einzelnen Höhenabweichungen manuell. Nach der Vermessung aller Stockwerke gibt der Techniker die notierten Messwerte wiederum manuell in die Aufzugsteuerung ein.

Es ist bekannt, Messwerte bezüglich einer Aufzuganlage mithilfe eines mobilen Endgeräts, etwa eines Smartphones, zu erfassen oder Konfigurationsdaten zum Konfigurieren einer Aufzuganlage über ein mobiles Endgerät anzuzeigen oder einzustellen.

Die WO 2018/050470 A1 beschreibt beispielsweise ein Verfahren, in dem Messwerte über einen in ein mobiles Endgerät integrierten Sensor erfasst werden können, sobald erkannt wird, dass sich das mobile Endgerät im Bereich einer Schachttüre einer Aufzuganlage befindet. Zur Auswertung können die Messwerte an eine zentrale Auswerteeinheit wie etwa einen Server übertragen werden.

In der WO 2017/064191 A1 ist ein Ansatz offenbart, nach dem Positionsdaten von Kabinenhaltepositionen einer Aufzuganlage auf einem mobilen Endgerät dargestellt und durch entsprechende Nutzereingaben verändert werden können. Die Messung der Kabinenhaltepositionen kann über Positionsmessmittel der Aufzuganlage erfolgen. Die veränderten Positionsdaten können dann an eine Konfigurationseinheit der Aufzuganlage übertragen werden. JP2005 089046 A und JP 2010 189162 A offenbaren Verfahren zum Steuern Aufzuganlagen nach dem Stand der Technik.

Bislang ist das Messen und Einstellen der einzelnen Haltepositionen beim Kommissionieren einer Aufzuganlage ein verhältnismässig aufwendiger und fehleranfälliger Vorgang, der gut geschultes Personal und eine sehr sorgfältige Arbeitsweise erfordert. Insbesondere können beim manuellen Erfassen und Notieren der Messwerte Ablese- bzw. Flüchtigkeitsfehler kaum mit ausreichender Zuverlässigkeit vermieden werden, sodass üblicherweise eine zusätzliche Kontrollfahrt zum Überprüfen der anhand der Messwerte eingestellten Haltepositionen erforderlich ist.

Es kann unter anderem ein Bedarf an einem Verfahren zum Steuern einer Aufzuganlage unter Verwendung eines computergesteuerten mobilen Geräts bestehen, bei dem eine Einstellung von Haltepositionen einer Aufzugkabine vereinfacht, schneller, kostengünstiger und/oder mit einem reduzierten Risiko von Fehlern durchgeführt werden kann. Ferner kann ein Bedarf an einer entsprechend konfigurierten Auswerteeinheit und einer mit einer solchen Auswerteeinheit kommunizierenden Aufzuganlage sowie an einem zum Durchführen des Verfahrens konfigurierten Computerprogrammprodukt und einem damit versehenen computerlesbaren Medium bestehen.

Einem solchen Bedarf kann durch den Gegenstand gemäss einem der unabhängigen Ansprüche entsprochen werden. Vorteilhafte Ausführungsformen sind in den abhängigen Ansprüchen sowie der nachfolgenden Beschreibung definiert.

Ein erster Aspekt der Erfindung betrifft ein Verfahren zum Steuern einer Aufzuganlage unter Verwendung eines computergesteuerten mobilen Geräts. Dabei kann die Aufzuganlage einen Aufzugschacht mit mehreren je einem Stockwerk zugeordneten Schachtschwellen, eine entlang des Aufzugschachts verfahrbare Aufzugkabine mit einer Kabinenschwelle und eine Steuereinheit zum Verfahren der Aufzugkabine aufweisen. Das mobile Gerät kann eine Auswerteeinheit aufweisen, die ausgeführt ist, um mit der Steuereinheit zu kommunizieren. Das Verfahren umfasst zumindest die folgenden Schritte, vorzugsweise in der angegebenen Reihenfolge. In einem ersten Schritt wird eine unter Verwendung zumindest einer Komponente des mobilen Geräts infolge einer Höhenabweichung zwischen der Kabinenschwelle und einer gegenüber der Kabinenschwelle befindlichen aktuellen Schachtschwelle erzeugte Information in der Auswerteeinheit empfangen. Anschliessend erfolgen in einem zweiten Schritt ein Auswerten der Information und ein Erzeugen einer Steuerinformation zum Verfahren der Aufzugkabine. Schliesslich wird in einem dritten Schritt die Steuerinformation an die Steuereinheit gesendet, um die Aufzugkabine so zu verfahren, dass die Höhenabweichung zwischen der Kabinenschwelle und der aktuellen Schachtschwelle minimiert wird.

Ein zweiter Aspekt der Erfindung betrifft eine Auswerteeinheit, die ausgeführt ist, um ein Verfahren gemäss einer Ausführungsform des ersten Aspekts der Erfindung durchzuführen und/oder zu steuern.

Ein dritter Aspekt der Erfindung betrifft eine Aufzuganlage, die einen Aufzugschacht mit mehreren je einem Stockwerk zugeordneten Schachtschwellen, eine entlang des Aufzugschachts verfahrbare Aufzugkabine mit einer Kabinenschwelle sowie eine Steuereinheit zum Verfahren der Aufzugkabine aufweist. Dabei ist die Steuereinheit ausgeführt, um mit einer Auswerteeinheit gemäss einer Ausführungsform des zweiten Aspekts der Erfindung zu kommunizieren.

Ein vierter Aspekt der Erfindung betrifft ein Computerprogrammprodukt mit computerlesbaren Anweisungen, die bei Ausführung auf einem computergesteuerten mobilen Gerät dieses dazu anleiten, ein Verfahren gemäss einer Ausführungsform des ersten Aspekts der Erfindung auszuführen.

Ein fünfter Aspekt der Erfindung betrifft ein computerlesbares Medium, auf dem ein Computerprogrammprodukt gemäss einer Ausführungsform des vierten Aspekts der Erfindung gespeichert ist.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend angedeutet, beruht die Höhenjustierung einer Aufzugkabine gegenüber den Türöffnungen einzelner Stockwerke bislang überwiegend auf manuellen Vorgängen, die mit einer entsprechenden Fehleranfälligkeit einhergehen können. Insbesondere beispielsweise die Vorgänge des Anlegens eines Massbandes, des Ablesens von Messwerten, des Notierens der Messwerte und des abschliessenden Eingebens der Messwerte in die Aufzugsteuerung durch einen Techniker können zu Ungenauigkeiten oder Fehlern führen, die eine anschliessende Kontrolle der einzelnen Haltepositionen der Aufzugkabine und gegebenenfalls eine erneute Höhenjustierung mit erneuter anschliessender Kontrolle erforderlich machen können. Beispielsweise kann es vorkommen, dass Messwerte aus Versehen vertauscht und einem falschen Stockwerk zugeordnet werden.

Meist verfügt eine Aufzugsteuerung über eine integrierte Mensch-Maschine-Schnittstelle, auch human machine interface oder kurz HMI genannt, über die der Techniker Konfigurationsdaten eingeben oder ändern kann. Zweckmässigerweise verfügt die Mensch-Maschine-Schnittstelle über ein Display und einige Eingabetasten zur Bedienung der Aufzugsteuerung. Je nach Gestaltung der Mensch-Maschine-Schnittstelle kann die manuelle Eingabe der Messwerte in die Aufzugsteuerung umständlich und daher entsprechend fehleranfällig sein, weshalb zur korrekten Bedienung in der Regel eine entsprechende Schulung des Technikers erforderlich ist.

Der gesamte Vorgang der Höhenjustierung kann somit sehr aufwendig sein und viel Zeit in Anspruch nehmen.

Kurz zusammengefasst wird daher in dem hier vorgestellten Ansatz vorgeschlagen, die (Fein-)Justierung einzelner Haltepositionen einer Aufzugkabine mithilfe eines computergesteuerten mobilen Geräts, insbesondere beispielsweise eines Smartphones, Tablets oder Laptops, durchzuführen.

Unter einem mobilen Gerät kann im Allgemeinen ein tragbares elektronisches Gerät verstanden werden, das von einem Techniker problemlos mitgeführt werden kann. Auf dem mobilen Gerät kann eine speziell für die (Fein-)Justierung der Haltepositionen programmierte Applikation, kurz auch App genannt, ausgeführt werden. Durch diese Applikation und unter Nutzung drahtgebundener und/oder drahtloser Datenkommunikationsmöglichkeiten, die einem modernen computergesteuerten mobilen Gerät typischerweise zur Verfügung stehen, kann das mobile Gerät speziell dazu konfiguriert werden, mit einer die Aufzuganlage steuernden Steuereinheit Daten auszutauschen. Beispielsweise kann die Applikation dazu programmiert sein, Steuerbefehle zum Verfahren der Aufzugkabine an die Steuereinheit zu senden, sodass das mobile Gerät praktischerweise als eine Art Fernbedienung der Steuereinheit fungiert. Somit kann die (Fein-)Justierung der Haltepositionen ohne vorherige manuelle Eingabe von Korrekturwerten in die Steuereinheit erfolgen, was Zeit spart und potenzielle Fehlerquellen ausschliesst.

Des Weiteren sind moderne mobile Geräte häufig mit Sensoren zur Messung unterschiedlicher physikalischer Grössen ausgestattet. Diese Sensoren können vorteilhaft genutzt werden, um Messwerte, die bislang überwiegend manuell gemessen, abgelesen und eingegeben wurden, zumindest grösstenteils automatisiert zu messen und mithilfe der genannten Datenkommunikationsmöglichkeiten an die Steuereinheit zu übertragen. Damit kann eine manuelle Messung der Höhenabweichungen zwischen Kabinenschwelle und Schachtschwelle, genauer das (unter Umständen wiederholte) Ablesen, Notieren und Eingeben einzelner diesbezüglicher Messwerte, entfallen.

Mit anderen Worten kann der gesamte Vorgang der Höhenjustierung einer Aufzugkabine, genauer der (Fein-)Justierung der Kabinenschwelle gegenüber den jeweiligen Schachtschwellen der einzelnen Stockwerke, mithilfe des hier vorgestellten Ansatzes deutlich beschleunigt, vereinfacht und komfortabler gemacht werden. Insbesondere können durch die direkte Datenübermittlung zwischen dem mobilen Gerät und der Steuereinheit Ablese- und Eingabefehler vermieden werden. Somit kann in den meisten Fällen auf zusätzliche Lern- bzw. Kontrollfahrten, wie sie bislang üblich sind, verzichtet werden. Auch kann sich mithilfe des hier vorgestellten Ansatzes eine unter Umständen komplizierte Handhabung einer Bedienoberfläche der Steuereinheit und damit auch eine entsprechende Schulung von Technikern in denjenigen Fällen erübrigen, in denen Daten, die zur (Fein-)Justierung der Höhenposition der Aufzugkabine erforderlich sind, direkt von dem mobilen Gerät an die Steuereinheit gesendet werden.

Unter einer Kabinenschwelle kann eine Schwelle der Aufzugkabine, insbesondere eine Türschwelle einer Kabinentür der Aufzugkabine, verstanden werden. Unter einer Schachtschwelle kann eine einem Stockwerk zugeordnete Schwelle des Aufzugschachts, insbesondere eine Türschwelle einer Schachttür, verstanden werden. Allgemeiner ausgedrückt kann die Schachtschwelle auch als eine Bodenkante einer Schachtöffnung, über die die Aufzugkabine von einem Stockwerk aus zugänglich ist, aufgefasst werden.

Unter einer Steuereinheit kann ein Modul mit mehreren elektrischen und/oder elektronischen Komponenten zur Ansteuerung verschiedener Aktoren der Aufzuganlage, insbesondere etwa eines Antriebs zum Verfahren der Aufzugkabine, verstanden werden. Die Steuereinheit kann ausgeführt sein, um über eine drahtgebundene und/oder drahtlose Datenkommunikationsverbindung, etwa eine Mobilfunk-, WLAN- oder Bluetooth-Verbindung, mit dem mobilen Gerät zu kommunizieren.

Unter einer Auswerteeinheit kann ein in das mobile Gerät integriertes elektronisches Modul verstanden werden, das konfiguriert ist, um eine computergesteuerte Applikation zum Steuern der Aufzuganlage auszuführen. Die Auswerteeinheit kann analog zur Steuereinheit ausgeführt sein, um direkt über die drahtgebundene und/oder drahtlose Datenkommunikationsverbindung mit der Steuereinheit zu kommunizieren. Alternativ kann die Datenkommunikation mit der Steuereinheit über eine von der Auswerteeinheit getrennt angeordnete Kommunikationskomponente des mobilen Geräts erfolgen, wobei die Auswerteeinheit die Steuerinformation über die Kommunikationskomponente an die Steuereinheit senden kann.

Eine unter Verwendung zumindest einer Komponente des mobilen Geräts erzeugte Information kann beispielsweise eine Information sein, die infolge einer Nutzereingabe, etwa durch Berühren eines berührungsempfindlichen Bildschirms des mobilen Geräts, oder durch einen oder mehrere integrierte Sensoren des mobilen Geräts erzeugt wurde. Die Nutzereingabe kann beispielsweise dadurch zustande kommen, dass ein Techniker die Höhenabweichung zwischen der Kabinenschwelle und der aktuellen Schachtschwelle feststellt und infolge dieser Feststellung eine entsprechende Eingabe in einer auf dem mobilen Gerät laufenden Applikation macht, wobei eine entsprechende Information erzeugt und in der Auswerteeinheit empfangen wird. Konkret kann es sich bei der Eingabe etwa um einen Steuerbefehl zum Verfahren der Aufzugkabine oder auch einen von dem Techniker gemessenen Wert der Höhenabweichung handeln. Bei einem integrierten Sensor kann es sich beispielsweise um einen Neigungssensor zum Messen einer Neigung des mobilen Geräts oder einen Höhensensor zum Messen einer Höhe des mobilen Geräts handeln. Der integrierte Sensor kann beispielsweise genutzt werden, um die Höhenabweichung zu messen und eine entsprechende Information zu erzeugen, die dann in der Auswerteeinheit empfangen wird.

Unter einer Höhenabweichung kann ein vertikaler Versatz, d. h. ein Versatz in einer Verfahrrichtung der Aufzugkabine, zwischen der Kabinenschwelle und der aktuellen Schachtschwelle verstanden werden. Mit anderen Worten kann die Kabinenschwelle in einer Halteposition der Aufzugkabine je nach Höhenabweichung relativ zur aktuellen Schachtschwelle abgesenkt oder angehoben sein, sodass sich eine entsprechende Stufe bildet, die beim Verlassen oder Betreten der Aufzugkabine hinderlich sein kann. Durch Erzeugen und Senden einer entsprechenden Steuerinformation kann die Aufzugkabine nun so weit verfahren werden, bis die Stufe verschwindet, d. h., bis sich die Kabinenschwelle und die aktuelle Schachtschwelle annähernd auf gleicher Höhe befinden und somit einen annähernd stufenlosen Übergang bilden. Je nach Anforderung kann diese Justierung beispielsweise mit einer Genauigkeit im einstelligen Millimeterbereich erfolgen und in diesem Sinne als Feinjustierung bezeichnet werden.

Die Steuerinformation kann beispielsweise einen oder mehrere basierend auf einer Nutzereingabe erzeugte Steuerbefehle zur Ansteuerung der Steuereinheit und/oder von einem oder mehreren Sensoren des mobilen Geräts erzeugte Sensordaten und/oder durch Weiterverarbeitung dieser Sensordaten gewonnene Daten umfassen.

Wie bereits erwähnt, kann das mobile Gerät einen Neigungssensor aufweisen. Gemäss einer Ausführungsform kann die Information Sensordaten umfassen, die von dem Neigungssensor in einer Lage des mobilen Geräts erzeugt wurden, in der das mobile Gerät einerseits auf der Kabinenschwelle, andererseits auf der aktuellen Schachtschwelle aufliegt und damit einen von der Höhenabweichung zwischen der Kabinenschwelle und der aktuellen Schachtschwelle abhängigen Neigungswinkel aufweist. Dabei kann die Steuerinformation eine basierend auf den Sensordaten ermittelte Höhenabweichungsinformation umfassen.

Beispielsweise kann das mobile Gerät längs oder quer oder in einer sonstigen vorgegebenen Ausrichtung über einen Spalt zwischen der Kabinenschwelle und der aktuellen Schachtschwelle gelegt werden, um den Neigungswinkel mittels des Neigungssensors zu messen. Zur Messung des Neigungswinkels kann beispielsweise eine sehr genaue Ausrichtung des mobilen Geräts relativ zur Kabinenschwelle und zur aktuellen Schachtschwelle vorgegeben sein. Insbesondere kann die Ausrichtung in Abhängigkeit von einem Gerätetyp des mobilen Geräts, d. h. von dessen Abmessungen und dessen Form, vorgegeben sein. Dadurch kann sichergestellt werden, dass die Messung des Neigungswinkels in jedem Stockwerk unter annähernd identischen Messbedingungen erfolgt.

Der Neigungswinkel kann in einer ruhenden und/oder sich ändernden Lage des mobilen Geräts gemessen werden. Die Lage des mobilen Geräts kann sich beim Messen des Neigungswinkels beispielsweise insofern ändern, als die Aufzugkabine entsprechend der Höhenabweichung verfahren wird, während das mobile Gerät auf der Kabinenschwelle und der aktuellen Schachtschwelle aufliegt. Die Minimierung der Höhenabweichung kann damit im Sinne eines geschlossenen Regelkreises erfolgen, in dem eine kontinuierliche Rückführung der Änderung der Höhenabweichung an die Steuereinheit stattfindet.

Die Höhenabweichungsinformation kann beispielsweise ein aus den Sensordaten berechneter Längenwert sein, der den vertikalen Versatz zwischen der Kabinenschwelle und der aktuellen Schachtschwelle angibt. Möglich ist aber auch, dass die Höhenabweichungsinformation die Sensordaten selbst oder von einem Nutzer manuell in die Applikation eingegebene Werte bezüglich der Höhenabweichung umfasst. Der Längenwert kann eine Masszahl, beispielsweise mit der Einheit Millimeter, oder eine Verhältniszahl sein. Alternativ oder zusätzlich kann die Höhenabweichungsinformation eine aus den Sensordaten berechnete Änderung des Längenwerts beim Verfahren der Aufzugkabine anzeigen. Beispielsweise kann die Höhenabweichungsinformation in diesem Fall anzeigen, ob sich der Längenwert beim Verfahren der Aufzugkabine vergrössert oder verkleinert. Möglich ist auch, dass die Höhenabweichungsinformation lediglich anzeigt, ob die Höhenabweichung positiv oder negativ ist, d. h., ob sich die Kabinenschwelle über- oder unterhalb der aktuellen Schachtschwelle befindet.

Besonders vorteilhaft ist, dass durch diese Ausführungsform auf die manuelle Erfassung von Messwerten durch einen Techniker verzichtet werden kann und stattdessen auf Sensordaten zurückgegriffen werden kann, die durch einen oftmals bereits vorhandenen Neigungssensor, insbesondere bei Verwendung eines Smartphones, ohne Zusatzkosten bereitgestellt werden können. Indem das mobile Gerät ohne nennenswerte hardwaremässige Modifikationen als Messgerät zum Einsatz kommen kann, sind keine zusätzlichen Messeinrichtungen, beispielsweise solche, die Bestandteile der Aufzuganlage sind, zur (Fein-)Justierung der Haltepositionen erforderlich.

Gemäss einer Ausführungsform kann die Höhenabweichungsinformation eine erste Richtung und/oder eine zweite Richtung anzeigen. Dabei kann die Steuereinheit konfiguriert sein, um die Aufzugkabine abhängig von der Höhenabweichungsinformation in die erste Richtung und/oder die zweite Richtung zu verfahren. Die erste und die zweite Richtung können zueinander entgegengesetzt sein. Beispielsweise kann die Steuereinheit konfiguriert sein, um die Aufzugkabine in die erste Richtung zu verfahren, wenn die Höhenabweichungsinformation die zweite Richtung anzeigt, d. h. beispielsweise die Aufzugkabine anzuheben, wenn die Höhenabweichungsinformation anzeigt, dass die Kabinenschwelle unterhalb der aktuellen Schachtschwelle liegt. Ergänzend oder alternativ kann die Steuereinheit konfiguriert sein, um die Aufzugkabine in die zweite Richtung zu verfahren, wenn die Höhenabweichungsinformation die erste Richtung anzeigt, d. h. beispielsweise die Aufzugkabine abzusenken, wenn die Höhenabweichungsinformation anzeigt, dass die Kabinenschwelle oberhalb der aktuellen Schachtschwelle liegt. Dadurch kann die Steuerung der Aufzuganlage zum Minimieren der Höhenabweichung richtungsbasiert erfolgen. Dies hat den Vorteil, dass Unwägbarkeiten im Zusammenhang mit einer möglichst genauen Positionierung des mobilen Geräts relativ zur Kabinen- und Schachtschwelle, wie sie beispielsweise bei einer Messung absoluter Werte des Neigungswinkels auftreten können, vermieden werden können.

Gemäss einer Ausführungsform können die Sensordaten zusammen mit einem vorgegebenen Sollwertbereich bezüglich des Neigungswinkels ausgewertet werden.

Dabei kann ein Abbruchbefehl zum Abbrechen des Verfahrens erzeugt und an die Steuereinheit gesendet werden, wenn der Neigungswinkel innerhalb des vorgegebenen Sollwertbereichs liegt. Der Sollwertbereich kann so gewählt sein, dass die Kabinenschwelle nach dem Justieren der Aufzugkabine annähernd bündig mit der aktuellen Schachtschwelle abschliesst, sofern der Neigungswinkel innerhalb des Sollwertbereichs liegt. Je nach Anforderung kann der Sollwertbereich beispielsweise Werte von 0 bis 2 Grad umfassen. Auch kann der Sollwertbereich beispielsweise so gewählt sein, dass die Höhenabweichung nach dem Justieren der Aufzugkabine höchstens 2 mm, 5 mm oder 10 mm beträgt. Dadurch kann das Verfahren automatisch beendet werden, wenn die Justierung der Aufzugkabine mit ausreichender Genauigkeit erfolgt ist.

Gemäss einer Ausführungsform kann die Information eine Eingabe eines Nutzers in einer von dem mobilen Gerät ausgeführten Applikation zum Steuern der Aufzuganlage umfassen. Dabei kann die Steuerinformation einen auf der Eingabe des Nutzers basierenden Steuerbefehl an die Steuereinheit umfassen. Wie bereits erwähnt, kann es sich bei der Eingabe des Nutzers beispielsweise um eine Berührung eines Bedienabschnitts eines berührungsempfindlichen Bildschirms des mobilen Geräts oder, alternativ oder ergänzend, um eine Betätigung eines physischen Bedienknopfes des mobilen Geräts handeln. Die Applikation kann konfiguriert sein, um die Eingabe des Nutzers in einen entsprechenden von der Steuereinheit der Aufzuganlage lesbaren Steuerbefehl umzusetzen. Die Applikation kann in einer beliebigen Programmiersprache geschrieben sein und mit entsprechenden Schnittstellen, etwa in Form von Bedienflächen und/oder Eingabefeldern, programmiert sein. Der Steuerbefehl kann beispielsweise eine Verfahrbewegung der Aufzugkabine vorgeben. Alternativ oder zusätzlich kann der Steuerbefehl auch einen vom Nutzer eingegebenen Wert der Höhenabweichung beschreiben, der von der Steuereinheit zum entsprechenden Verfahren der Aufzugkabine genutzt werden kann. Durch diese Ausführungsform wird einem Techniker eine praktisch ortsunabhängige Steuerung der Aufzuganlage ermöglicht, insbesondere wenn die Datenkommunikation zwischen dem mobilen Gerät und der Steuereinheit drahtlos erfolgt, wie dies bei modernen mobilen Gerät meistens der Fall ist.

Gemäss einer Ausführungsform kann die Applikation eine erste Schnittstelle zum Eingeben einer Aufwärtsbewegung und/oder eine zweite Schnittstelle zum Eingeben einer Abwärtsbewegung umfassen. Dabei kann ein erster Steuerbefehl erzeugt werden, um die Aufzugkabine aufwärtszubewegen, wenn die Eingabe über die erste Schnittstelle erfolgt, und/oder ein zweiter Steuerbefehl erzeugt werden, um die Aufzugkabine abwärtszubewegen, wenn die Eingabe über die zweite Schnittstelle erfolgt. Die Schnittstellen können beispielsweise als berührungsempfindliche Bedienflächen, auch Buttons genannt, ausgestaltet sein. Die Bedienflächen können beispielsweise getrennt voneinander angeordnet sein und/oder optisch voneinander unterschieden sein. Damit kann die Bedienung der Applikation, und damit die Steuerung der Aufzuganlage, stark vereinfacht werden, insbesondere etwa im Vergleich zu Bedienoberflächen herkömmlicher Aufzugsteuerungen.

Gemäss einer Ausführungsform kann der Steuerbefehl einen Verfahrweg und/oder eine Verfahrrichtung und/oder eine Verfahrdauer und/oder eine Verfahrgeschwindigkeit der Aufzugkabine vorgeben. Dadurch kann die Aufzugkabine je nach Anforderung sehr präzise, beispielsweise mit besonders geringer Geschwindigkeit, verfahren werden.

Gemäss einer Ausführungsform kann die Steuerinformation eine Stockwerkinformation bezüglich eines der aktuellen Schachtschwelle zugeordneten Stockwerks umfassen. Die Stockwerkinformation kann beispielsweise eine Stockwerknummer wie "erstes Stockwerk" oder "zweites Stockwerk" kodieren. Dadurch kann die Steuerinformation automatisch einem bestimmten Stockwerk zugeordnet werden. Somit können Verwechslungen, wie sie bei einer manuellen Eingabe von Messwerten und Stockwerkinformationen vorkommen können, vermieden werden.

Gemäss einer Ausführungsform kann das mobile Gerät einen Höhensensor aufweisen. Die Information kann weitere Sensordaten umfassen, die von dem Höhensensor erzeugt wurden. Dabei kann die Stockwerkinformation basierend auf den weiteren Sensordaten erzeugt worden sein. Der Höhensensor kann beispielsweise ein Barometer oder ein GPS-Sensor des mobilen Geräts sein. Entsprechend kann es sich bei den weiteren Sensordaten um Luftdruckdaten bzw. geografische Positionsdaten handeln, die auf eine Höhe des mobilen Geräts und somit auf eine Höhe der Kabinen- oder Schachtschwelle schliessen lassen. Somit kann die Stockwerkinformation ohne Verwendung zusätzlicher Sensoren, etwa von fest installierten Magnetsensoren und entsprechenden Codebändern, wie sie üblicherweise in einer Aufzuganlage zum Einsatz kommen können, erzeugt werden.

Ausführungsformen des beschriebenen Verfahrens können vorteilhaft mit einer Auswerteeinheit gemäss einer Ausführungsform des zweiten Aspekts der Erfindung durchgeführt werden.

Eine solche Auswerteeinheit kann mithilfe einer speziell für diesen Zweck programmierten Applikation gemäss einer Ausführungsform des dritten Aspekts der Erfindung in die Lage versetzt werden, Ausführungsformen des beschriebenen Verfahrens auszuführen.

Ein Computerprogrammprodukt kann nach dem vierten Aspekt der Erfindung dazu eingerichtet sein, bei Ausführung auf dem computergesteuerten mobilen Gerät dieses dazu anzuleiten, die im Rahmen des hier beschriebenen Verfahrens von dem mobilen Gerät durchzuführenden Schritte auszuführen bzw. zu steuern. Anders ausgedrückt kann das Computerprogrammprodukt des vierten Aspekts der Erfindung als die Applikation angesehen werden, mithilfe derer das mobile Gerät programmiert wird, um seine Aufgabe bei dem beschriebenen Verfahren ausführen zu können. Das Computerprogrammprodukt kann in einer beliebigen Computersprache programmiert sein.

Das Computerprogrammprodukt kann auf einem beliebigen computerlesbaren Medium gespeichert sein. Beispielsweise kann das Computerprogrammprodukt auf einem portablen computerlesbaren Medium wie einem Flashspeicher, einer CD, einer DVD oder Ähnlichem gespeichert sein. Alternativ kann das Computerprogrammprodukt auf einem fest installierten Computer oder Server gespeichert sein und von diesem beispielsweise über ein Netzwerk wie das Internet heruntergeladen werden. Insbesondere kann das Computerprogrammprodukt auf Computern, die Teil einer Datenwolke (Cloud) sind, gespeichert sein.

Es wird darauf hingewiesen, dass einige der möglichen Merkmale und Vorteile der Erfindung hierin mit Bezug auf unterschiedliche Ausführungsformen des Steuerverfahrens, der zu dessen Ausführung konfigurierten Auswerteeinheit und/oder der damit kommunizierenden Aufzuganlage beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügte Zeichnung beschrieben, wobei weder die Zeichnung noch die Beschreibung als die Erfindung einschränkend auszulegen sind.
Fig. 1 zeigt eine Aufzuganlage und ein computergesteuertes mobiles Gerät zum Durchführen eines Verfahrens gemäss einem Ausführungsbeispiel der Erfindung.
Fig. 2 zeigt eine Aufzuganlage und ein computergesteuertes mobiles Gerät zum Durchführen eines Verfahrens gemäss einem weiteren Ausführungsbeispiel der Erfindung.
Fig. 3 zeigt ein computergesteuertes mobiles Gerät mit einer Auswerteeinheit gemäss einem Ausführungsbeispiel der Erfindung.
Fig. 4 zeigt ein Ablaufdiagramm eines Verfahrens gemäss einem Ausführungsbeispiel der Erfindung.

Die Figuren sind lediglich schematisch und nicht massstabsgetreu.

Fig. 1 zeigt eine Aufzuganlage 100 und ein computergesteuertes mobiles Gerät 102 zum Durchführen eines Verfahrens gemäss einem Ausführungsbeispiel der Erfindung. Die Aufzuganlage 100 umfasst eine Aufzugkabine 104, die in einem Aufzugschacht 106 verfahrbar ist. Der Aufzugschacht 106 ist hier schematisch durch eine Wand mit einer Schachtöffnung 108 angedeutet, die einen Zugang zur Aufzugkabine 104 ermöglicht, etwa von einem Stockwerk eines Gebäudes aus. In der Realität kann der Aufzugschacht 106 je nach Anzahl der Stockwerke des Gebäudes eine Mehrzahl solcher Schachtöffnungen 108 aufweisen. Die Aufzugkabine 104 befindet sich in einer Halteposition gegenüber der Schachtöffnung 108. Dabei ist eine Kabinenschwelle 110 der Aufzugkabine 104 zu einer Schachtschwelle 112 der Schachtöffnung 108 geringfügig vertikal versetzt, d. h., zwischen der Kabinenschwelle 110 und der Schachtschwelle 112 besteht eine Höhenabweichung 114, die sich als kleine Stufe zwischen der Aufzugkabine 104 und einem Stockwerkboden 116 des jeweiligen Stockwerks darstellt. Bei der Kabinenschwelle 110 und der Schachtschwelle 112 handelt es sich insbesondere jeweils um eine Türschwelle. Beispielhaft befindet sich in Fig. 1 die Kabinenschwelle 110 oberhalb der Schachtschwelle 112.

In der Aufzugkabine 104 befindet sich ein Techniker 118, etwa ein Kommissionierungsingenieur, der zur Feinjustierung der einzelnen Haltepositionen der Aufzugkabine 104 an den jeweiligen Schachtöffnungen 108 von Stockwerk zu Stockwerk fährt. Der Techniker 118 bedient sich hierzu des mobilen Geräts 102, bei dem es sich in diesem Beispiel um sein persönliches Dienst-Smartphone handelt. Das mobile Gerät 102 ist ausgeführt, um mit einer Steuereinheit 120 der Aufzuganlage 100 zu kommunizieren. Insbesondere erfolgt diese Kommunikation über eine drahtlose Datenverbindung mittels Mobilfunk, WLAN und/oder Bluetooth, wie in Fig. 1 gezeigt. Auf dem mobilen Gerät 102 läuft eine spezielle Applikation zum Steuern der Aufzuganlage 100.

Gemäss diesem Ausführungsbeispiel ist die Applikation mit einer ersten Schnittstelle 122 und einer zweiten Schnittstelle 124 zur Verarbeitung von Eingaben des Technikers 118 konfiguriert. Die beiden Schnittstellen 122, 124 sind hier als separate berührungsempfindliche Buttons ausgestaltet, die durch Berühren eines berührungsempfindlichen Bildschirms 125 des mobilen Geräts 102 betätigt werden können. Das mobile Gerät 102 ist ausgeführt, um bei Berühren des Buttons der ersten Schnittstelle 122 mit der Bezeichung "Up" einen ersten Steuerbefehl 126 und bei Berühren des Buttons der zweiten Schnittstelle 124 mit der Bezeichnung "Down" einen zweiten Steuerbefehl 128 zu generieren. Die Steuerbefehle 126, 128 werden von dem mobilen Gerät 102 drahtlos an die Steuereinheit 120 gesendet, die ausgeführt ist, um die Aufzugkabine 104 bei Empfangen des ersten Steuerbefehls 126 entsprechend nach oben bzw. bei Empfangen des zweiten Steuerbefehls 128 entsprechend nach unten zu verfahren. In diesem Beispiel betätigt der Techniker 118 zweckmässigerweise den Button der zweiten Schnittstelle 124, um die Aufzugkabine 104 entsprechend der Höhenabweichung 114 so weit nach unten zu verfahren, dass die Kabinenschwelle 110 annähernd auf gleicher Höhe mit der Schachtschwelle 112 liegt. Das mobile Gerät 102 bzw. die darauf laufende Applikation fungiert somit als eine Art Fernbedienung der Steuereinheit 120.

Je nach Ausführung der Applikation kann der Techniker 118 zusätzlich zur Verfahrrichtung weitere Informationen bezüglich der Steuerung der Aufzugkabine 104 in das mobile Gerät 102 eingeben, insbesondere etwa Werte bezüglich einer Verfahrgeschwindigkeit, einer Verfahrdauer oder eines Verfahrwegs der Aufzugkabine 104. Diese Werte werden analog zu den Steuerbefehlen 126, 128 an die Steuereinheit 120 gesendet und von dieser in geeigneter Weise zur Steuerung der Aufzugkabine 104 weiterverarbeitet. Je nach Anforderung an eine Genauigkeit, mit der die Kabinenschwelle 110 gegenüber der Schachtschwelle 112 in vertikaler Richtung positioniert werden soll, kann der Techniker 118 durch eine entsprechende Eingabe in die Applikation die Aufzugkabine 104 beispielsweise sehr langsam verfahren, um die Höhenabweichung 114 auf einen Sollwertbereich von wenigen Millimetern, etwa von 0 bis maximal 2 mm, zu reduzieren.

Fig. 2 zeigt die Aufzuganlage 100 und das computergesteuerte mobile Gerät 102 gemäss einem weiteren Ausführungsbeispiel der Erfindung. Gezeigt ist die gleiche Situation wie in Fig. 1, mit dem Unterschied, dass zur Erfassung der Höhenabweichung 114 bzw. zur Steuerung der Aufzugkabine 104 hier auf eine in das mobile Gerät 102 integrierte Sensorik zurückgegriffen wird. Die Erfassung der Höhenabweichung 114 erfolgt hier also nicht durch den Techniker 118 selbst, etwa indem dieser die Höhenabweichung 114 misst oder schlichtweg sieht, sondern automatisiert mittels des mobilen Geräts 102 bzw. der darauf laufenden, speziell zu diesem Zweck programmierten Applikation.

Gemäss diesem Ausführungsbeispiel ist das mobile Gerät 102 ausgeführt, um seine Neigung zu messen. Vorteilhaft kann dies genutzt werden, um die Höhenabweichung 114 zu erfassen. Dazu positioniert der Techniker 118 das mobile Gerät 102 einerseits auf der Kabinenschwelle 110, andererseits auf der Schachtschwelle 112, sodass das mobile Gerät 102 eine der Höhenabweichung 114 entsprechende Neigung aufweist, die von der Sensorik des mobilen Geräts 102 als Neigungswinkel gemessen wird. Basierend auf dem Neigungswinkel errechnet das mobile Gerät 102, genauer die darauf laufende Applikation zur Steuerung der Steuereinheit 120, eine Höhenabweichungsinformation 200, die die Höhenabweichung 114 angibt. Je nach Ausführung umfasst die Höhenabweichungsinformation 200 einen absoluten Wert der Höhenabweichung 114 oder, alternativ oder ergänzend, eine Richtungsinformation, die lediglich eine Richtung der Höhenabweichung 114 angibt, also beispielsweise angibt, ob die Kabinenschwelle 110, wie in Fig. 2 gezeigt, positiv, d. h. relativ zur Schachtschwelle 112 nach oben, oder negativ, d. h. relativ zur Schachtschwelle 112 nach unten, versetzt ist.

Das mobile Gerät 102 sendet die Höhenabweichungsinformation 200 dann an die Steuereinheit 120, die ausgeführt ist, um die Höhenabweichungsinformation 200 auszuwerten und die Aufzugkabine 104 je nach Ergebnis dieser Auswertung in entsprechender Weise nach oben oder unten zu verfahren. In Fig. 2 zeigt die Höhenabweichungsinformation 200 den positiven Versatz der Kabinenschwelle 110 relativ zur Schachtschwelle 112 an. Dementsprechend verfährt die Steuereinheit 120 die Aufzugkabine 104 in eine zu diesem positiven Versatz entgegengesetzte Richtung nach unten.

Umfasst die Höhenabweichungsinformation 200 hingegen einen aus dem Neigungswinkel berechneten absoluten Längenwert bezüglich der Höhenabweichung 114, so kann dieser Längenwert von der Steuereinheit 120 zur Festlegung eines entsprechenden Verfahrwegs der Aufzugkabine 104 verwendet werden. In diesem Fall verfährt die Steuereinheit 120 die Aufzugkabine 104 basierend auf der Höhenabweichungsinformation 200 beispielsweise so weit oder so lange, bis der vom mobilen Gerät 102 gemessene Neigungswinkel bzw. der aus dem Neigungswinkel berechnete Längenwert innerhalb eines Sollwertbereichs liegt, der eine zu erreichende Genauigkeit bei der Feinjustierung der Aufzugkabine 104 vorgibt.

Bei Erreichen des Sollwertbereichs sendet das mobile Gerät 102 gemäss einem Ausführungsbeispiel automatisch einen Abbruchbefehl 202 an die Steuereinheit 120, um einen Abbruch des Verfahrens zu bewirken. Beispielsweise wird bei einem solchen automatischen Abbruch des Verfahrens automatisch die neue Halteposition der Aufzugkabine 104 in der Steuereinheit 120 abgespeichert.

Vorteilhaft ist auch, wenn das mobile Gerät 102 zusätzlich eine Stockwerkinformation 204 an die Steuereinheit 120 sendet, die der Steuereinheit 120 mitteilt, in welchem Stockwerk sich die Aufzugkabine 104 gerade befindet. Ähnlich wie die Höhenabweichung 114 kann auch die Stockwerkinformation 204 mittels der Sensorik des mobilen Geräts 102, etwa mittels eines integrierten Barometers oder eines integrierten GPS-Sensors, ermittelt werden. Dadurch wird etwa eine automatische Zuordnung der Höhenabweichungsinformation 200 zum jeweils aktuellen Stockwerk ermöglicht.

Fig. 3 zeigt das computergesteuerte mobile Gerät 102 mit einer Auswerteeinheit 300, die ausgeführt ist, um ein Verfahren gemäss einem Ausführungsbeispiel der Erfindung durchzuführen. Die Auswerteeinheit 300 dient insbesondere zur Ausführung der Applikation, wie sie vorangehend anhand der Figuren 1 und 2 beschrieben ist.

Gemäss diesem Ausführungsbeispiel weist das mobile Gerät 102 zum einen einen Neigungssensor 302 zum Messen des Neigungswinkels des mobilen Geräts 102, zum anderen einen Höhensensor 304 zum Messen einer Höhe des mobilen Geräts 102 auf. Der Neigungssensor 302 und der Höhensensor 304, die Komponenten der im Kontext der Figuren 1 und 2 erwähnten Sensorik des mobilen Geräts 102 sind, sind je mit der Auswerteeinheit 300 gekoppelt, sodass der Neigungssensor 302 Sensordaten 306 bezüglich eines gemessen Neigungswinkels und der Höhensensor 304 weitere Sensordaten 308 bezüglich einer gemessenen Höhe an die Auswerteeinheit 300 senden kann. Die Auswerteeinheit 300 ist ausgeführt, um basierend auf den Sensordaten 306 die Höhenabweichungsinformation 200 zu erzeugen und an die Steuereinheit 120 zu senden. Möglich ist auch, dass die Auswerteeinheit 300 die Sensordaten 306 direkt an die Steuereinheit 120 zur Weiterverarbeitung weiterleitet. Zusätzlich oder alternativ ist die Auswerteeinheit 300 ausgeführt, um basierend auf den weiteren Sensordaten 308 die Stockwerkinformation 204 zu erzeugen und an die Steuereinheit 120 zu senden. Auch hier ist denkbar, dass die Auswerteeinheit 300 statt der Stockwerkinformation 204 lediglich die weiteren Sensordaten 308 an die Steuereinheit 120 weiterleitet, damit diese aus den weiteren Sensordaten 308 das entsprechende Stockwerk ermitteln kann.

Zusätzlich ist die Auswerteeinheit 300 über eine Eingabeverarbeitungseinheit 310 mit dem berührungsempfindlichen Bildschirm 125 gekoppelt. Die Eingabeverarbeitungseinheit 310 ist ausgeführt, um die Eingaben des Technikers 118 in entsprechende von der Auswerteeinheit 300 auswertbare Eingabedaten 312 umzusetzen.

Basierend auf diesen Daten 306, 308, 312 erzeugt die Auswerteeinheit 300 eine Steuerinformation 314, die sich zur Verarbeitung durch die Steuereinheit 120 eignet. Je nach Ausführung umfasst die Steuerinformation 314, wie bereits beschrieben, beispielsweise die Steuerbefehle 126, 128, den Abbruchbefehl 202, die Höhenabweichungsinformation 200 und/oder die Stockwerkinformation 204. Zusätzlich oder alternativ umfasst die Steuerinformation 314 die Sensordaten 306, die weiteren Sensordaten 308 und/oder die Eingabedaten 312 zur externen Verarbeitung durch die Steuereinheit 120.

Fig. 4 zeigt ein Ablaufdiagramm eines Verfahrens 400 gemäss einem Ausführungsbeispiel der Erfindung. Das Verfahren 400 kann beispielsweise mit der Aufzuganlage 100 und dem mobilen Gerät 102, wie sie anhand der Figuren 1 bis 3 beschrieben sind, durchgeführt werden.

Das Verfahren 400 umfasst einen ersten Schritt 410, in dem eine Information, etwa die Eingabeinformation 112, die Sensordaten 306 und/oder die weiteren Sensordaten 308, also eine Information, die infolge der Höhenabweichung 114 mittels einer oder mehrerer Komponenten des mobilen Geräts 102, etwa mittels des Bildschirms 125, des Neigungssensors 302 und/oder des Höhensensors 304, erzeugt wurde, in der Auswerteeinheit 300 empfangen wird.

Anschliessend wertet die Auswerteeinheit 300 in einem zweiten Schritt 420 diese Information in entsprechender Weise aus, um die Steuerinformation 314 zu erzeugen.

Schliesslich sendet die Auswerteeinheit 300 die Steuerinformation 314 in einem dritten Schritt 430 an die Steuereinheit 120, damit diese die Aufzugkabine 104 unter Verwendung der Steuerinformation 314 zur Minimierung der Höhenabweichung 114 in entsprechender Weise nach oben oder unten verfahren kann.

Ergänzend und teilweise mit einer von den bislang verwendeten Formulierungen abweichenden Wortwahl können mögliche Eigenschaften, Einzelheiten und/oder Vorteile von Ausführungsformen der Erfindung wie folgt beschrieben werden.

Zur genauen Justierung eines die Kabinenschwelle 110 umfassenden Kabinenbodens beim Kommissionieren der Aufzuganlage 100 wird insbesondere ein Mobiltelefon mit einer entsprechenden Applikation als das mobile Gerät 102 genutzt. Dabei fährt der Techniker 118 mit der Aufzugkabine 104 von Stockwerk zu Stockwerk und legt das Mobiltelefon 102 jeweils über die Kabinenschwelle 110, etwa eine Türschwelle der Aufzugkabine 104, und eine aktuelle Schachtschwelle 112, etwa eine Türschwelle eines aktuellen Stockwerks. Neigungssensoren 302 im Mobiltelefon 102 messen hierauf eine Neigung und berechnen eine Abweichung zwischen einer Kabinenposition und einer Stockwerkposition. Diese Abweichung wird zusammen mit einer aktuellen Stockwerkposition über eine drahtlose Kommunikationsverbindung wie etwa WLAN oder Bluetooth an eine Aufzugsteuerung in Form der Steuereinheit 120 gesendet, die die Kabinenposition entsprechend justiert.

Alternativ oder ergänzend zu einer automatischen Justierung der Aufzugkabine 104 durch die Steuereinheit 120 kann der Techniker 118 in der Kommissionierungsapplikation beispielsweise auch selbst einen entsprechenden Button antippen, etwa in Gestalt einer Nach-oben- oder Nach-unten-Taste, um die Abweichung zwischen der Kabinen- und der Stockwerkposition zu korrigieren. Die Applikation sendet diese Eingabeinformation, vorangehend auch Eingabedaten 312 genannt, zusammen mit der aktuellen Stockwerkposition über die drahtlose Kommunikationsverbindung an die Steuereinheit 120, die eine Justierung der Kabinenposition entsprechend der Eingabeinformation durchführt.

Wie bereits erwähnt, wäre der Techniker 118 üblicherweise mit der Aufzugkabine 104 von Stockwerk zu Stockwerk gefahren, hätte die Abweichung zwischen Kabinen- und Stockwerkposition mit einem Massband gemessen und die Messwerte notiert. Nach der Vermessung aller Stockwerke hätte er die notierten Messwerte über eine Nutzerschnittstelle in die Aufzugsteuerung eingegeben. Unter Umständen wäre abschliessend eine weitere Überprüfungsfahrt erforderlich gewesen.

Demgegenüber bietet der hier vorgestellte Ansatz den Vorteil, dass ein händisches Messen und Eingeben von Messwerten über eine Nutzerschnittstelle entfallen kann. Dadurch können Fehler beim Messen bzw. Eingeben vermieden werden. Stattdessen sind die Stockwerkpositionen in der Applikation des Mobiltelefons 102 hinterlegt und werden zusammen mit den sensorisch erfassten Messwerten der Abweichung an die Steuereinheit 120 gesendet. Die resultierende Justierung der Kabine kann vom Techniker 118 direkt beobachtet werden. Somit geht die Kommissionierung deutlich schneller vonstatten und ist weniger fehleranfällig.

**In** einer ersten Variante wird das Mobiltelefon 102 auf einen Übergang zwischen den Schwellen der Kabinen- und der Stockwerktür gelegt, um einen Neigungswinkel des Mobiltelefons 102 mittels des in das Mobiltelefon 102 integrierten Neigungssensors 302 zu messen. Basierend auf dem Neigungswinkel wird dann die Höhenabweichung 114 zwischen den beiden Schwellen 110, 112 berechnet.

Die berechnete Höhenabweichung 114 wird hierauf an die Steuereinheit 120 übermittelt. Die Steuereinheit 120 verfährt die Aufzugkabine 104 basierend auf der Höhenabweichung 114 beispielsweise so lange, bis sich das Mobiltelefon 102 in einer horizontalen Lage befindet, d. h. ein Neigungswinkel von annähernd 0 Grad berechnet wird.

In einer zweiten Variante erfolgt die Steuerung der Aufzugkabine 104 durch die Applikation, genauer durch den Techniker 118, der der Steuereinheit 120 über eine entsprechende Eingabe in der Applikation vorgibt, wie weit und in welche Richtung die Aufzugkabine 104 verfahren werden soll, damit die beiden Schwellen 110, 112 zueinander fluchten. Das Mobiltelefon 102 kommuniziert dabei direkt mit der Steuereinheit 120, beispielsweise über WLAN oder Bluetooth. Denkbar ist auch eine Kommunikation über eine Cloud.

Möglich ist auch, dass das Mobiltelefon 102 selbstständig eine aktuelle Stockwerkposition bestimmt und diese Höheninformation, vorangehend auch Stockwerkinformation 204 genannt, an die Steuereinheit 120 übermittelt.

Das Mobiltelefon 102 kann beispielsweise auch selbstständig Rückmeldung geben, sobald es sich in der horizontalen Lage befindet, was bedeutet, dass die Messung abgeschlossen ist.

Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Verfahren (400) zum Steuern einer Aufzuganlage (100) unter Verwendung eines computergesteuerten mobilen Geräts (102), wobei die Aufzuganlage (100) einen Aufzugschacht (106) mit mehreren je einem Stockwerk zugeordneten Schachtschwellen (112), eine entlang des Aufzugschachts (106) verfahrbare Aufzugkabine (104) mit einer Kabinenschwelle (110) und eine Steuereinheit (120) zum Verfahren (400) der Aufzugkabine (104) aufweist, wobei das mobile Gerät (102) eine Auswerteeinheit (300) aufweist, die ausgeführt ist, um mit der Steuereinheit (120) zu kommunizieren, wobei das Verfahren (400) umfasst:
Empfangen (410) einer unter Verwendung zumindest einer Komponente (122, 124, 125; 302, 304, 310) des mobilen Geräts (102) infolge einer Höhenabweichung (114) zwischen der Kabinenschwelle (110) und einer gegenüber der Kabinenschwelle (110) befindlichen aktuellen Schachtschwelle (112) erzeugten Information (306, 308, 312) in der Auswerteeinheit (300), wobei die Information (306, 308, 312) eine Eingabe eines Nutzers (118) in einer von dem mobilen Gerät (102) ausgeführten Applikation zum Steuern der Aufzuganlage (100) umfasst, wobei die Steuerinformation (314) einen auf der Eingabe des Nutzers (118) basierenden Steuerbefehl (126, 128) an die Steuereinheit (120) umfasst;
Auswerten (420) der Information (306, 308, 312) und Erzeugen einer Steuerinformation (314) zum Verfahren (400) der Aufzugkabine (104); und
Senden (430) der Steuerinformation (314) an die Steuereinheit (120), um die Aufzugkabine (104) so zu verfahren, dass die Höhenabweichung (114) zwischen der Kabinenschwelle (110) und der aktuellen Schachtschwelle (112) minimiert wird.

2. Verfahren (400) nach Anspruch 1, wobei das mobile Gerät (102) einen Neigungssensor (302) aufweist, wobei die Information (306, 308, 312) Sensordaten (306) umfasst, die von dem Neigungssensor (302) in einer Lage des mobilen Geräts (102) erzeugt wurden, in der das mobile Gerät (102) einerseits auf der Kabinenschwelle (110), andererseits auf der aktuellen Schachtschwelle (112) aufliegt und damit einen von der Höhenabweichung (114) zwischen der Kabinenschwelle (110) und der aktuellen Schachtschwelle (112) abhängigen Neigungswinkel aufweist, wobei die Steuerinformation (314) eine basierend auf den Sensordaten (306) ermittelte Höhenabweichungsinformation (200) umfasst.

3. Verfahren (400) nach Anspruch 2, wobei die Höhenabweichungsinformation (200) eine erste Richtung und/oder eine zweite Richtung anzeigt, wobei die Steuereinheit (120) konfiguriert ist, um die Aufzugkabine (104) abhängig von der Höhenabweichungsinformation (200) in die erste Richtung und/oder die zweite Richtung zu verfahren.

4. Verfahren (400) nach Anspruch 2 oder 3, wobei die Sensordaten (306) zusammen mit einem vorgegebenen Sollwertbereich bezüglich des Neigungswinkels ausgewertet werden, wobei ein Abbruchbefehl (202) zum Abbrechen des Verfahrens (400) erzeugt und an die Steuereinheit (120) gesendet wird, wenn der Neigungswinkel innerhalb des vorgegebenen Sollwertbereichs liegt.

5. Verfahren (400) nach Anspruch 1, wobei die Applikation eine erste Schnittstelle (122) zum Eingeben einer Aufwärtsbewegung und/oder eine zweite Schnittstelle (124) zum Eingeben einer Abwärtsbewegung umfasst, wobei ein erster Steuerbefehl (126) erzeugt wird, um die Aufzugkabine (104) aufwärtszubewegen, wenn die Eingabe über die erste Schnittstelle (122) erfolgt, und/oder ein zweiter Steuerbefehl (128) erzeugt wird, um die Aufzugkabine (104) abwärtszubewegen, wenn die Eingabe über die zweite Schnittstelle (124) erfolgt.

6. Verfahren (400) nach Anspruch 1 oder 5, wobei der Steuerbefehl (126, 128) einen Verfahrweg und/oder eine Verfahrrichtung und/oder eine Verfahrdauer und/oder eine Verfahrgeschwindigkeit der Aufzugkabine (104) vorgibt.

7. Verfahren (400) nach einem der vorangehenden Ansprüche, wobei die Steuerinformation (314) eine Stockwerkinformation (204) bezüglich eines der aktuellen Schachtschwelle (112) zugeordneten Stockwerks umfasst.

8. Verfahren (400) nach Anspruch 7, wobei das mobile Gerät (102) einen Höhensensor (304) aufweist, wobei die Information (306, 308, 312) weitere Sensordaten (308) umfasst, die von dem Höhensensor (304) erzeugt wurden, wobei die Stockwerkinformation (204) basierend auf den weiteren Sensordaten (308) erzeugt wurde.

9. Auswerteeinheit (300), die ausgeführt ist, um ein Verfahren (400) nach einem der Ansprüche 1 bis 8 durchzuführen

10. Computerprogrammprodukt mit computerlesbaren Anweisungen, die bei Ausführung auf einem computergesteuerten mobilen Gerät (102) dieses dazu anleiten, ein Verfahren (400) nach einem der Ansprüche 1 bis 8 auszuführen.

11. Computerlesbares Medium, auf dem ein Computerprogrammprodukt nach Anspruch 10 gespeichert ist.

## Claims

1. Method (400) for controlling an elevator system (100) using a computer-controlled mobile device (102), wherein the elevator system (100) comprises an elevator shaft (106) having multiple shaft thresholds (112) each assigned to one floor, an elevator car (104) which has a car threshold (110) and can be moved along the elevator shaft (106), and a control unit (120) for moving (400) the elevator car (104), wherein the mobile device (102) has an evaluation unit (300) which is designed to communicate with the control unit (120), wherein the method (400) comprises:
receiving (410), in the evaluation unit (300), information (306, 308, 312) generated using at least one component (122, 124, 125; 302, 304, 310) of the mobile device (102) as a result of a height deviation (114) between the car threshold (110) and a current shaft threshold (112) located opposite the car threshold (110), wherein the information (306, 308, 312) comprises an input by a user (118) in an application executed by the mobile device (102) for controlling the elevator system (100), wherein the control information (314) comprises a control command (126, 128) to the control unit (120) on the basis of the input by the user (118);
evaluating (420) the information (306, 308, 312) and generating control information (314) for moving (400) the elevator car (104); and
sending (430) the control information (314) to the control unit (120) in order to move the elevator car (104) in such a way that the height deviation (114) between the car threshold (110) and the current shaft threshold (112) is minimized.

2. Method (400) according to claim 1, wherein the mobile device (102) has an inclination sensor (302), wherein the information (306, 308, 312) comprises sensor data (306) which were generated by the inclination sensor (302) in a position of the mobile device (102) in which the mobile device (102) rests both on the car threshold (110) and on the current shaft threshold (112) and thus has an inclination angle which is dependent on the height deviation (114) between the car threshold (110) and the current shaft threshold (112), wherein the control information (314) comprises height deviation information (200) determined on the basis of the sensor data (306).

3. Method (400) according to claim 2, wherein the height deviation information (200) indicates a first direction and/or a second direction, wherein the control unit (120) is configured to move the elevator car (104) in the first direction and/or the second direction depending on the height deviation information (200).

4. Method (400) according to either claim 2 or claim 3, wherein the sensor data (306) are evaluated together with a predetermined target value range with regard to the inclination angle, wherein a termination command (202) for terminating the movement (400) is generated and sent to the control unit (120) if the inclination angle is within the predetermined target value range.

5. Method (400) according to claim **1,** wherein the application comprises a first interface (122) for inputting an upward movement and/or a second interface (124) for inputting a downward movement, wherein a first control command (126) is generated in order to move the elevator car (104) upward when the input is made via the first interface (122) and/or a second control command (128) is generated in order to move the elevator car (104) downward when the input is made via the second interface (124).

6. Method (400) according to either claim 1 or claim 5, wherein the control command (126, 128) predetermines a movement path and/or a movement direction and/or a movement duration and/or a movement speed of the elevator car (104).

7. Method (400) according to any of the preceding claims, wherein the control information (314) comprises floor information (204) with regard to a floor assigned to the current shaft threshold (112).

8. Method (400) according to claim 7, wherein the mobile device (102) has a height sensor (304), wherein the information (306, 308, 312) comprises further sensor data (308) generated by the height sensor (304), wherein the floor information (204) was generated on the basis of the further sensor data (308).

9. Evaluation unit (300) which is designed to carry out a method (400) according to any of claims 1 to 8.

10. Computer program product having computer-readable instructions which, when executed on a computer-controlled mobile device (102), instruct the device to carry out a method (400) according to any of claims 1 to 8.

11. Computer-readable medium on which a computer program product according to claim 10 is stored.

## Revendications

1. Procédé (400) permettant de commander une installation d'ascenseur (100) à l'aide d'un appareil (102) mobile commandé par ordinateur, l'installation d'ascenseur (100) présentant une cage d'ascenseur (106) comportant plusieurs seuils de cage (112) associés respectivement à un étage, une cabine d'ascenseur (104) déplaçable le long de la cage d'ascenseur (106) et comportant un seuil de cabine (110) et une unité de commande (120) permettant de déplacer (400) la cabine d'ascenseur (104), l'appareil (102) mobile présentant une unité d'évaluation (300) qui est réalisée pour communiquer avec l'unité de commande (120), le procédé (400) comprenant :
la réception (410), dans l'unité d'évaluation (300), d'une information (306, 308, 312) générée à l'aide d'au moins un composant (122, 124, 125 ; 302, 304, 310) de l'appareil (102) mobile suite à un écart de hauteur (114) entre le seuil de cabine (110) et un seuil de cage (112) actuel se trouvant en regard du seuil de cabine (110), l'information (306, 308, 312) comprenant une entrée d'un utilisateur (118) dans une application exécutée par l'appareil (102) mobile pour la commande de l'installation d'ascenseur (100), l'information de commande (314) comprenant un ordre de commande (126, 128), basé sur l'entrée de l'utilisateur (118), à l'unité de commande (120) ;
l'évaluation (420) de l'information (306, 308, 312) et la génération d'une information de commande (314) pour le déplacement (400) de la cabine d'ascenseur (104) ; et
l'envoi (430) de l'information de commande (314) à l'unité de commande (120) afin de déplacer la cabine d'ascenseur (104) de telle sorte que l'écart de hauteur (114) entre le seuil de cabine (110) et le seuil de cage (112) actuel est réduit au minimum.

2. Procédé (400) selon la revendication 1, l'appareil (102) mobile comprenant un capteur d'inclinaison (302), l'information (306, 308, 312) comprenant des données de capteur (306) qui ont été générées par le capteur d'inclinaison (302) dans une position de l'appareil (102) mobile, dans laquelle l'appareil (102) mobile repose d'une part sur le seuil de cabine (110), d'autre part sur le seuil de cage (112) actuel et présente donc un angle d'inclinaison dépendant de l'écart de hauteur (114) entre le seuil de cabine (110) et le seuil de cage (112) actuel, l'information de commande (314) comprenant une information d'écart de hauteur (200) déterminée sur la base des données de capteur (306).

3. Procédé (400) selon la revendication 2, l'information d'écart de hauteur (200) indiquant une première direction et/ou une seconde direction, l'unité de commande (120) étant configurée pour déplacer la cabine d'ascenseur (104) dans la première direction et/ou la seconde direction en fonction de l'information d'écart de hauteur (200).

4. Procédé (400) selon la revendication 2 ou 3, les données de capteur (306) étant évaluées conjointement avec une plage de valeurs de consigne prédéfinie par rapport à l'angle d'inclinaison, un ordre d'arrêt (202) pour l'arrêt du déplacement (400) étant généré et envoyé à l'unité de commande (120) lorsque l'angle d'inclinaison se situe dans la plage de valeurs de consigne prédéfinie.

5. Procédé (400) selon la revendication 1, l'application comprenant une première interface (122) pour l'entrée d'un mouvement vers le haut et/ou une seconde interface (124) pour l'entrée d'un mouvement vers le bas, un premier ordre de commande (126) étant généré afin de mouvoir la cabine d'ascenseur (104) vers le haut lorsque l'entrée est effectuée par l'intermédiaire de la première interface (122) et/ou un second ordre de commande (128) étant généré afin de mouvoir la cabine d'ascenseur (104) vers le bas lorsque l'entrée est effectuée par l'intermédiaire de la seconde interface (124).

6. Procédé (400) selon la revendication 1 ou 5, l'ordre de commande (126, 128) spécifiant une trajectoire de déplacement et/ou une direction de déplacement et/ou une durée de déplacement et/ou une vitesse de déplacement de la cabine d'ascenseur (104).

7. Procédé (400) selon l'une des revendications précédentes, l'information de commande (314) comprenant une information d'étage (204) relative à un étage associé au seuil de cage (112) actuel.

8. Procédé (400) selon la revendication 7, l'appareil (102) mobile présentant un capteur de hauteur (304), l'information (306, 308, 312) comprenant d'autres données de capteur (308) qui ont été générées par le capteur de hauteur (304), l'information d'étage (204) ayant été générée sur la base des autres données de capteur (308).

9. Unité d'évaluation (300), qui est réalisée pour mettre en œuvre un procédé (400) selon l'une des revendications 1 à 8.

10. Produit-programme informatique comportant des instructions lisibles par ordinateur qui, lors de l'exécution sur un appareil (102) mobile commandé par ordinateur, ordonnent à celui-ci de mettre en œuvre un procédé (400) selon l'une des revendications 1 à 8.

11. Support lisible par ordinateur, sur lequel est stocké un produit-programme informatique selon la revendication 10.
